# EUROPÄISCHE PATENTSCHRIFT

(11) **EP 2 598 428 B1**
(45) Veröffentlichungstag und Bekanntmachung des Hinweises auf die Patenterteilung: **25.02.2015**
(21) Anmeldenummer: 11763860.1
(22) Anmeldetag: 25.07.2011
(51) Int. Cl.: B66F 9/14

(54) **VORRICHTUNG ZUR AUFNAHME VON LASTEN**
DEVICE FOR RECEIVING LOADS
DISPOSITIF POUR ACCUEILLIR DES CHARGES

(30) Priorität: 29.07.2010 DE 102010038663
(43) Veröffentlichungstag der Anmeldung: 05.06.2013
(73) Patentinhaber: Griptech B.V., 5256 ED Heusden (NL)
(72) Erfinder: MATTI, Rob, NL-6301 HR Valkenburg (NL)
(74) Vertreter: Jostarndt, Hans-Dieter
(86) Internationale Anmeldenummer: PCT/EP2011/062723
(87) Internationale Veröffentlichungsnummer: WO 2012/013625

(56) Entgegenhaltungen:
- WO-A1-91/07345
- DE-A1- 3 632 031
- DE-A1- 10 347 003
- DE-C1- 19 528 885
- US-A- 3 424 328
- US-A- 4 630 855

## Beschreibung

### Hintergrund der Erfindung

Die Erfindung betrifft eine Vorrichtung zur Aufnahme von Lasten, die an eine andere Einrichtung befestigt oder befestigbar ist.

Vorrichtungen zur Aufnahme von Lasten können z.B. in einen Gabelstapler integriert oder als Aufsatzgerät ausgebildet sein, das an eine Einrichtung wie z.B. einen Gabelstapler befestigt oder befestigbar sind. Sie weisen meist zwei zueinander bewegliche Lastenaufnahmeelemente auf, die z.B. die Form zweier zueinander beweglicher Gabelzinken haben können. Die Beweglichkeit der Gabelzinken ermöglicht den Anwendern, die Gabelzinken an die Breite eines aufzunehmenden Gegenstands bzw. an darin befindliche Ausnehmungen, in welche die Gabelzinken eingreifen können, anzupassen. Dies wird bei bekannten Lösungen beispielsweise durch Schienensysteme und hydraulische Antriebe erreicht, wodurch die Gabelzinken nach rechts und links bewegbar sind und sich gleichzeitig aufeinander zu oder voneinander weg bewegen, so dass es zwei maximale Stellungen für die Lastenaufnahmeelemente gibt. Bei einer maximalen Stellung sind beide Gabelzinken mittig angeordnet, während sich bei der anderen maximalen Stellung jede der beiden Gabelzinken in einer Außenposition befindet und die beiden Gabelzinken einen maximalen Abstand zueinander aufweisen. Beispiele für bekannte Lösungen sind in der US 3,424,328 und in der GB 750,793 beschrieben.

Die oben beschriebenen bekannten Lösungen eignen sich insbesondere für den Transport von Lasten, die sich auf üblichen Paletten, wie z.B. Euro-Paletten, befinden, wobei bekannte Lastenaufnahmevorrichtungen auf die Abmessungen dieser Paletten ausgelegt sind. Bei bestimmen Anwendungen ist der Transport von Lasten unter Einsatz der bekannten Lösungen jedoch nicht oder nur stark eingeschränkt möglich, und zwar insbesondere dann, wenn sich die zu transportierende Last z.B. nicht auf einer Euro-Palette, sondern nur auf einer vergleichsweise schmalen bzw. kleinflächigen Unterlage befindet und wesentlich schmaler ist als der Rahmen bzw. die Breite des Gabelstaplers. Steht eine solche Last z.B. in einem LKW, Container oder in einem Lager sehr nahe an einer Wand oder einem anderen Gegenstand, kann diese mit herkömmlichen Lastenaufnahmesystemen nicht aufgenommen und abtransportiert werden bzw. erst gar nicht an der gewünschten Position nahe eines anderen Gegenstands abgestellt werden, da die Bewegung des Gabelstaplers durch die seitliche Wand behindert wird und die Gabelzinken mit den bekannten Lösungen gar nicht so weit zur Seite verstellt werden können. In solchen Anwendungsfallen wäre es gegebenenfalls nur möglich, einen einzigen außen stehenden Gabelzinken unter die Unterlage der Last zu bewegen und die Last auch nur mit diesem einzigen Gabelzinken aufzunehmen und anschließend abzutransportieren. Ein Abtransport mit einem einzigen Gabelzinken ist jedoch mit Gleichgewichtsproblemen verbunden, die dazu führen könnten, dass der Gabelstapler umkippt bzw. die Last von der Gabelzinke herunterfällt, so dass auch aus sicherheitstechnischen Gründen ein Abtransport mit einer einzigen Gabelzinke in der Regel nicht erlaubt bzw. vorgesehen ist.

Die deutsche Offenlegungsschrift DE 36 32 031 A1 offenbart ein Vorbaugerät für einen Gabelstapler, bei dem die Gabelzinken an einer Gabelträgerplatte aufgehängt sind und im unbelasteten Zustand über Hydraulikzylinder unabhängig voneinander seitlich verschoben werden können. Somit ist es bei der dort offenbarten Vorrichtung auch möglich, beide Gabelzinken beispielsweise auf eine Seite der Gabelträgerplatte zu verschieben, so dass schmale Lasten, die beispielsweise auf einer Palette unmittelbar an einer Wand wie beispielsweise einer Containerwand stehen, mit einem Gabelstapler aufgenommen werden können. Allerdings können die Gabelzinken nicht an dem sie antreibenden Zylindergehäuse vorbei gefahren werden und nicht vor dem sie antreibenden Zylindergehäuse positioniert werden, womit es nur beschränkt möglich ist, die jeweilige Gabelzinke auf die andere Hälfte des Gabelträgers, auf der sich die jeweils andere Gabelzinke befindet, zu verschieben. Da sich darüber hinaus die Gabelzinken bei dieser Vorrichtung nur unbelastet verschieben lassen, muss nach der Aufnahme einer solcherart angeordneten Last der Transport in derselben, unsymmetrischen Stellung geschehen. Dies kann zu Stabilitätsproblemen führen. In dem Dokument wird vorgeschlagen, dieses Problem durch das Anbringen der Vorrichtung zum individuellen Verschieben der Gabelzinken an eine bekannte Seitenschiebereinrichtung zu umgehen. Solche Seitenschiebereinrichtungen können beide Gabelzinken auch unter Last gemeinsam verschieben. Der Abstand der Gabelzinken zueinander kann mit einer solchen Vorrichtung nicht geändert werden. Sollen die beiden Funktionen des unabhängigen seitlichen Verschiebens der beiden Gabelzinken gegeneinander und des gemeinsamen seitlichen Verschiebens der beiden Gabelzinken unter Last gemeinsam realisiert werden, müssen die beiden Vorrichtungen miteinander kombiniert werden. Wenn aber beide Vorrichtungen an dem Gabelstapler angebaut werden müssen, verringert dies durch das zusätzliche Eigengewicht die Tragfähigkeit des Staplers. Darüber hinaus wird der Platzbedarf des Staplers selbst vergrößert, was beispielsweise Probleme beim Rangieren in engen Lagerhallen bereitet. Darüber hinaus sind die beiden anzuschaffenden Vorrichtungen teuer. Als weiterer Nachteil dieser Lösung stellt sich die Tatsache dar, dass übliche Gabelstapler nur zwei Hydraulikanschlüsse in Form von zwei Paaren Hydraulikleitungen an der Befestigung der Lastenaufnahmemittel zur Verfügung stellen, während für die Kombination der beiden Vorrichtungen drei getrennte Hydraulikanschlüsse benötigt werden. Die DE 10 347 003 A1 offenbart eine Vorrichtung gemäß dem Oberbegriff des Anspruchs 1.

### Zugrundeliegende Aufgabe

Der Erfindung liegt daher die Aufgabe zugrunde, eine Vorrichtung zur Aufnahme von Lasten bereitzustellen, mit der es möglich ist, sowohl extrem schmale als auch breitere Lasten sicher und auf einfache Weise mit zwei Lastenaufnahmemitteln aufzunehmen, seitlich zu verstellen, abzusetzen und zu transportieren, welche mit bekannten Vorrichtungen aufgrund der Abmessungen der Lasten und der räumlichen Situation in Umgebung der Lasten nicht transportiert werden können. Die Vorrichtung sollte ferner an einer anderen Einrichtung wie beispielsweise einem Gabelstapler befestigt oder an dieser befestigbar sein. Dabei sollte es mit der Vorrichtung insbesondere möglich sein, auch sehr schmale Lasten so weit seitlich absetzen und aufnehmen zu können, dass der Gabelstapler in Bezug zu einer LKW- oder Containerwand oder sonstigen Gegenständen noch manövrierfähig ist. Gleichzeitig soll die Vorrichtung kompakt und mit einer geringen Konstruktionstiefe gebaut sein, damit der Gabelstapler möglichst wenig Tragkraft verliert. Darüber hinaus soll eine seitlich aufgenommene Last in eine mittlere Stellung der Gabelzinken bezogen auf den Gabelstapler verschoben werden können, um einen sicheren Transport der Last zu ermöglichen.

### Erfindungsgemäße Lösung

Diese Aufgabe wird erfindungsgemäß mit einer Vorrichtung zur Aufnahme von Lasten mit den Merkmalen des Anspruchs 1 gelöst. Vorteilhafte Ausführungen der Vorrichtung ergeben sich aus den Unteransprüchen 2-15.

Erfindungsgemäß sind zunächst zwei an dem Rahmen angebrachte und übereinander angeordnete Antriebseinheiten vorgesehen, wobei jede Antriebseinheit ein Antriebselement aufweist und eingerichtet ist, das Antriebselement relativ zu dem Rahmen unabhängig voneinander, gleichzeitig oder nacheinander in zwei zueinander entgegengesetzten Richtungen oder in gleichgesetzter Richtung parallel zu einer geradlinigen Führungsrichtung zu bewegen, wobei auch nur ein Antriebselement bewegt werden kann, während das andere still steht, wobei ein erstes Lastenaufnahmeelement und ein zweites Lastenaufnahmeelement an dem Rahmen entlang dieser Führungsrichtung beweglich geführt sind. Die Lastenaufnahmeelemente können hierbei beispielsweise in Form einer Gabelzinke ausgebildet sein. Die Lastenaufnahmeelemente können aber z.B. auch in Form von Haken, Stangen, Greifelementen, etc. oder Kombination davon ausgebildet sein.

An dem Antriebselement der ersten Antriebseinheit sind wenigstens ein erstes Paar Umlenkmittel ortsfest angebracht und an dem Antriebselement der zweiten Antriebseinheit sind wenigstens ein zweites Paar Umlenkmittel ortsfest angebracht. Die beiden Umlenkelemente eines jeden Paars sind in Richtung der Führungsrichtung voneinander beabstandet. Für jedes Paar der Umlenkelemente ist jeweils ein Kraftübertragungsmittel vorgesehen, das einen ersten Befestigungsabschnitt und einen zweiten Befestigungsabschnitt aufweist. Jedes Kraftübertragungsmittel des ersten Paars und des zweiten Paars ist mit dem ersten Befestigungsabschnitt an einem vorgegebenen Bereich des Rahmens befestigt Jedes Kraftübertragungsmittel des ersten Paars ist ferner mit dem zweiten Befestigungsabschnitt an dem ersten Lastenaufnahmeelement befestigt und jedes Kraftübertragungsmittel des zweiten Paars ist mit dem zweiten Befestigungsabschnitt an dem zweiten Lastenaufnahmeelement befestigt. Ferner befindet sich jedes Umlenkmittel jeweils zwischen dem ersten Befestigungsabschnitt und dem zweiten Befestigungsabschnitt mit dem Kraftübertragungsmittel im Eingriff.

Dabei kann es auch vorgesehen sein, dass die beiden Kraftübertragungsmittel durch ein geschlossenes Kraftübertragungsmittel gebildet werden, das an zwei Befestigungsabschnitten am Rahmen und einem Lastenaufnahmeelement befestigt ist, so dass zwischen den Befestigungspunkten eigentlich zwei endliche Kraftübertragungsmittelabschnitte gebildet werden. Unter zwei Kraftübertragungsmittein können im Sinne dieser Erfindung somit auch zwei Kraftübertragungsmittelabschnitte eines einzigen Kraftübertragungsmittels verstanden werden.

Die oben beschriebene Ausbildung der erfindungsgemäßen Vorrichtung zur Aufnahme von Lasten, die an eine Einrichtung befestigt oder befestigbar ist, ermöglicht, dass eine durch Aktivieren der ersten Antriebseinheit bewirkte Bewegung des Antriebselements der ersten Antriebseinheit über die Umlenkmittel des ersten Paars und die für das erste Paar vorgesehenen Kraftübertragungsmittel in eine gleichgerichtete Bewegung des ersten Lastenaufnahmeelements entlang der geradlinigen Führungsrichtung umsetzbar ist, und dass eine durch Aktivieren der zweiten Antriebseinheit bewirkte Bewegung des Antriebselements der zweiten Antriebseinheit über die Umlenkmittel des zweiten Paars und die für das zweite Paar vorgesehenen Kraftübertragungsmittel in eine gleichgerichtete Bewegung des zweiten Lastenaufnahmeelements entlang der geradlinigen Führungsrichtung umsetzbar ist.

Da jedes der Antriebselemente relativ zu dem Rahmen in zwei zueinander entgegengesetzten Richtungen parallel zu der geradlinigen Führungsrichtung bewegbar ist, ist es erfindungsgemäß möglich, eines der beiden Lastenaufnahmeelemente unabhängig von dem anderen Lastenaufnahmeelement in eine der beiden zueinander entgegengesetzten Richtungen zu bewegen. So kann z.B. nach geeigneter Aktivierung der ersten Antriebseinheit das Antriebselement dieser Antriebseinheit von einer rechten Seite der erfindungsgemäßen Vorrichtung zu einer linken Seite der erfindungsgemäßen Vorrichtung bewegt werden, was einhefgeht mit einer Bewegung des ersten Lastenaufnahmeelements von der rechten Seite zu der linken Seite der erfindungsgemäßen Vorrichtung. Während dieser Bewegung kann das zweite Lastenaufnahmeelement ruhen oder sich nach entsprechender Aktivierung der zweiten Antriebseinheit in gleicher Richtung oder in entgegen gesetzter Richtung bewegen. Dabei ist es insbesondere möglich, die Gabelzinken so extrem zu verstellen, dass eine äußere erste Gabelzinke mit ihrem äußeren Rand mit dem äußeren Rand des Rahmens abschließt oder sogar noch darüber hinausragt, während die andere, zweite Gabelzinke sich bis unmittelbar neben diese erste Gabelzinke verschieben lässt, so dass die beiden Gabelzinken aneinander stoßen. Die Gabelzinken lassen sich jeweils an dem sie antreibenden Zylindergehäuse vorbei fahren und sich auch vor dem jeweils sie antreiben Zylindergehäuse positionieren, wobei diese Positionierung auch unter Last erfolgen kann. Insbesondere können die Gabelzinken durch die Vorrichtung auch parallel, das heißt gleichsinnig, verschieben. Da dies auch unter Last geschehen kann, ist es möglich, nach Aufnahme der Last mit beiden Gabelzinken diese zu einer Seite des Rahmens hin oder auch nach einer zum Rahmen asymmetrischen Aufnahme der Last diese in die Mitte zu verschieben, ohne dass dazu eine separate Vorrichtung notwendig ist.

Durch die Entkoppelung der Bewegung der beiden Lastenaufnahmeelemente ist es im Unterschied zu bekannten Lösungen möglich, auch Lasten sicher und auf praktische Weise zu transportieren, welche mit bekannten Vorrichtungen infolge der Abmessungen der Lasten und der räumlichen Situation in Umgebung der Lasten nicht transportiert werden können. Befindet sich eine schmale Last z.B. sehr nähe an der Wand eines Lagers oder LKWs, könnte diese mit einem herkömmlichen System an einem Gabelstapler nicht aufgenommen werden, da der Gabelstapler seitlich an die Wand stoßen würde und die Lastenaufnahmeelemente keine Stellung ermöglichen, in der sie an der aufzunehmenden Last in Position gebracht werden können.

Durch die erfindungsgemäß vorgesehene Entkoppelung von Lastenaufnahmeelementen ist es nun aber möglich, beide Lastenaufnahmeelemente zur einer Seite der erfindungsgemäßen Vorrichtung zu bewegen, so dass diese z.B. benachbart oder aneinander angrenzend an einer Außenposition (also z.B. an einer linken Seite) der erfindungsgemäßen Vorrichtung angeordnet sind und beide in einer gleichgerichteten Bewegung für die Aufnahme bzw. den Transport der Last eingesetzt werden können. Befindet sich eine schmale Last nun sehr nahe an der Wand eines Lagers oder LKWs, können beide Lastenaufnahmeelemente in diese Richtung ganz nach außen verfahren werden, um die Last dort aufzunehmen. Dabei können die Lastenaufnahmeelemente in Extrempositionen verfahren werden, bei denen das äußere Lastenaufnahmeelement mit seiner äußeren Begrenzung mindestens mit der außeren Begrenzung des Rahmens abschließt oder sogar noch darüber hinaus nach außen reicht. Das Gleiche gilt für die äußere andere Stellung auf der rechten Seite oder beliebige Zwischenpositionen. Die Vorrichtung ist dabei so ausgeführt, dass in diesen äußersten Positionen aufgenommene Lasten dann in die Mitte der Vorrichtung und damit eines Gabelstaplers bewegt werden können, um den Gabelstapler anschließend zusammen mit der Last zu bewegen. Dies ist erforderlich, um Gleichgewichts- bzw. Stabilitatsprobleme zu verhindern und das Antriebs- und Führungssystem der Vorrichtung muss somit so ausgeführt sein, dass es nicht nur die Lastenaufnahmeelemente frei bewegen, sondern aufgenommene Lasten auch horizontal sicher bewegen kann. Damit eine aufgenommene Last mit der Vorrichtung relativ zum Rahmen seitlich verfahren werden kann, sind mindestens zwei Führungsschienen für die Lastenaufnahmeelemente am Rahmen vorgesehen. Dabei kann das erste Lastenaufnahmeelement in der ersten Schiene beweglich geführt, und das zweite Lastenaufnahmeelement in einer an dem Rahmen angebrachten zweiten Schiene beweglich geführt werden, wobei die Längsachse der ersten Schiene und die Längsachse der zweiten Schiene parallel zueinander verlaufen. Die Führungsschienen können dabei als Gleitführungen oder Rollenführungen ausgebildet sein und ermöglichen ein leichtes, ruckelfreies paralleles seitliches Verfahren der Lastenaufnahmemittel, selbst wenn diese mit der für die jeweilige Vorrichtung maximal zulässigen Last beaufschlagt ist. Durch Vorsehen der zwei Schienen ist es zur Erhöhung der mechanischen Stabilität bzw. zur Erhöhung zur Lasten-Tragfähigkeit der erfindungsgemäßen Vorrichtung möglich, eine sich in den Schienen befindliche Aufhängung der Lastenaufnahmeelemente breiter zu gestalten als das Lastenaufnahmeelement selbst, und zwar ohne hierfür in Kauf nehmen zu müssen, dass man die beiden Lastenaufnahmeelemente nicht mehr vollständig aneinander schieben bzw. miteinander in Kontakt bringen kann, wie es nur bei einer gemeinsamen Schiene der Fall wäre. Durch Vorsehen von zwei Führungsschienen ist es somit möglich, dass beide Lastenaufnahmeelemente trotz Aufhängungen, die breiter sein können als die Lastenaufnahmeelemente, sehr nah aneinander geschoben werden können. Durch die Kombination dieser Führungsschienen mit dem Antrieb der seitlichen Verfahrbewegung der Lastenaufnahmemittel mittels biegeschlaffer Kraftübertragungsmittel, die über Umlenkmittel geführt werden, ist es möglich, sehr kleine Lasten und schwere Lasten, die in einer extremen Position beispielsweise unmittelbar an einer Wand gelagert sind, mit einem Gabelstapler sicher aufzunehmen und anschließend auch sicher zu transportieren. Dazu können die Gabelzinken so in eine extreme äußere Position verfahren werden, dass die äußere Gabelzinke mit dem äußeren Rand des Rahmens, an dem sie befestigt ist, abschließt oder sogar noch darüber hinausragt, während die zweite Gabelzinke unmittelbar an der Innenseite der äußeren Gabelzinke anliegt, um nach dem Aufnehmen dieser Last mit ihr in einen mittleren Bereich des Rahmens seitlich zu verfahren, um damit einen sicheren Transport in Längsrichtung des Gabelstaplers zu gewährleisten.

So können z.B. die beiden Lastenaufnahmeelemente in einer entgegengesetzten Bewegung vorab an die aufzunehmende Lastbreite angepasst und positioniert werden und die aufgenommene Last anschließend in einer gleichgerichteten Bewegung bis zur Außenseite des Rahmens verstellt werden. Lasten bis zu einer Breite von ¼ der Rahmenbreite können so mit dem Fahrzeug an einer LKW- oder Containerwand abgesetzt werden.

Ein weiterer Vorteil der zwei Antriebseinheiten ist es, dass die benötigte Kraft, um die Lastenaufnahmeelemente inkl. des Gewichts der Last in einer gleichgerichteten Bewegung zu verstellen, von beiden Antriebseinheiten erzeugt wird und somit jede Antriebseinheit kleiner ausgeführt werden kann. Die Einrichtung kann somit wesentlich kompakter mit einer geringeren Bautiefe und leichter konstruiert werden.

Die Umsetzung der Bewegung der Antriebselemente über die Umlenkmittel des ersten bzw. zweiten Paars Umlenkmittel und die für das erste bzw. zweite Paar vorgesehenen Kräftübertragungsmittel in eine gleichgerichtete Bewegung des ersten bzw. zweiten Lastenaufnahmeelements hat den Vorteil, dass die maximale Strecke, um welche die Lastenaufnahmeelemente geradlinig bewegbar sind, konstruktiv wesentlich größer ausgebildet werden kann. Die maximale Strecke von Lösungen, die ausschließlich Antriebseinheiten mit geradlinig beweglichen Antriebselementen verwenden, ist insbesondere infolge der vorgegebenen Erstreckung der Antriebselemente in Bewegungsrichtung eingeschränkt. Durch Vorsehen der Bewegungsumsetzung über die Umlenkmittel des ersten bzw. zweiten Paars Umlenkmittel und die für das erste bzw. zweite Paar Umlenkmittel vorgesehenen Kraftübertragungsmittel kann unter der Randbedingung einer vorgegebenen maximalen Längserstreckung bzw. maximalen Quererstreckung der Vorrichtung, die maximale Strecke, um welche die Lastenaufnahmeelemente geradlinig bewegbar sind, wesentlich vergrößert werden.

In einem Ausführungsbeispiel der Erfindung sind die Antriebseinheiten durch einen Kolbenantrieb mit einem Zylindergehäuse und zwei Kolbenstangen gebildet, die am Rahmen angebracht sind, wobei das Zylindergehäuse das Antriebselement bildet. Die Kolbenstangen sind dabei innerhalb des Zylindergehäuses mit einem Kolben verbunden, welcher sich über den Innenquerschnitt des Zylindergehäuses erstreckt und so zwei Bereiche innerhalb des Zylindergehäuses voneinander trennt. Das Zylindergehäuse ist dann durch Zufuhr eines Hydraulikmediums in diese beiden Bereiche bzw. eine Abfuhr eines Hydraulikmediums aus diesen beiden Bereichen innerhalb des Zylindergehäuses entlang der Kolbenstangen in zwei entgegengesetzte Richtungen bewegbar. Wird ein Hydraulikmedium wie Öl einem der Bereiche zugeführt, füllt sich dieser Bereich mit Hydrauliköl, während Hydrauliköl aus dem anderen Bereich abgeführt wird, so dass sich das Zylindergehäuse bewegt

Damit die beiden Bereiche innerhalb eines Zylindergehäuses voneinander getrennt sind und kein direkter Austausch von Hydraulikmedium zwischen den Bereichen erfolgen kann, ist vorzugsweise eine Dichtung zwischen dem Kolben und der Innenfläche des Zylindergehäuses vorgesehen.

Eine derart ausgebildete Antriebseinheit ermöglicht zum einen eine sehr gut steuerbare Bewegung. Sie kann ferner sehr wartungsarm und robust ausgebildet werden, so dass sie über eine sehr lange Einsatzzeit ohne aufwendige Wartungsarbeiten verwendet werden kann.

In einer vorteilhaften Weiterbildung der Erfindung sind die Umlenkmitel direkt an dem jeweiligen Zylindergehäuse angebracht. Dadurch kann der Bereich, an dem die Umlenkmittel angebracht sind auch für die Bewegung des Zylindergehäuses genutzt werden. Auch können dadurch die Abschlüsse der Zylindergehäuse sehr kurz gehalten werden, wodurch die Hublänge optimiert ist.

In einem weiteren Ausführungsbeispiel der Erfindung sind die Antriebseinheiten über eine Hydrauliksteuerung hydraulisch miteinander verbindbar, wobei die voneinander getrennten Bereiche im Innern des ersten Zylindergehäuses mit den voneinander getrennten Bereichen im Innern des zweiten Zylindergehäuses so in Verbindung gesetzt werden können, dass ein Volumen an Hydraulikmedium, das aus einem Bereich im Innern des ersten Zylindergehäuses abgeführt wird, gleichzeitig in einen Bereich im Innern des zweiten Zylindergehäuses geleitet werden kann. So ist es möglich, zwei Antriebseinheiten in Serie zu schalten und die Bewegung eines Zylindergehäuses direkt in eine Bewegung des anderen Zylindergehäuses umzusetzen.

Die gleichgerichteten beziehungsweise entgegensetzten Bewegungsrichtungen der Antriebselement können aber auch mit Hilfe einer separaten hydraulischen Ansteuerung beziehungsweise mit Hilfe von Verteilerventilen erzeugt werden.

Vorzugsweise weist jede Kolbenstange dabei jeweils einen innen liegenden Kanal auf, der an einem Ende in Verbindung mit einer Zu- und Abfuhr eines Hydraulikmediums steht und am anderen Ende eine Öffnung hin zu jeweils einem der getrennten Bereiche innerhalb des Zylindergehäuses aufweist. Mit dieser Lösung können die Anschlüsse für das Hydraulikmedium jeweils am festen Ende der Kolbenstange angeordnet werden, und es sind keine Anschlüsse an den sich bewegenden Zylindergehäusen erforderlich.

Statt eines hydraulischen Kolbenantriebs können jedoch auch andere Antriebe verwendet werden, mit denen ein Antriebselement in zwei entgegengesetzte Richtungen bewegt werden kann. Beispielsweise können elektrische Antriebe, Schneckentriebe, etc. eingesetzt werden.

Bei einer bevorzugten Ausführungsform weist die Vorrichtung in einer Antriebseinheit zwei erste Paare von Umlenkmitteln und zwei zweite Paare von Umlenkmittel mit jeweils vorgesehenen Kraftübertragungsmitteln auf, wobei die Umlenkmittel eines Paars der zwei ersten Paare über den Umlenkmittel des anderen Paars der zwei ersten Paare derart angeordnet sind, dass jeweils eine Symmetrieachse eines Umlenkmittels des einen Paars mit jeweils einer Symmetrieachse eines Umlenkmittels des anderen Paars fluchtet, und wobei die Umlenkmittel eines Paars der zwei zweiten Paare über den Umlenkmitteln des anderen Paars der zwei zweiten Paare derart angeordnet sind, dass jeweils eine Symmetrieachse eines Umlenkmittels des einen Paars mit jeweils einer Symmetrieachse eines Umlenkmittels des anderen Paars fluchtet. Ist ein Umlenkmittel so ausgebildet, dass es sich um sich selbst drehen kann, ist die Symmetrieachse die Drehachse.

Oberhalb und unterhalb einer Antriebseinheit können somit zwei Paar Umlenkmittel und vier zugehörige Kraftübertragungsmittel angeordnet sein. Mittels dieser bevorzugten Ausführungsform können beim Bewegen der Lastenaufnahmeelemente Verwindungen der Antriebseinheiten sehr wirksam vermieden werden und es kann eine sehr gleichmäßige Bewegung der Lastenaufnahmeelemente erzielt werden, und zwar dadurch, dass für jede Antriebseinheit und somit auch für die Bewegung jedes Lastenaufnahmeelements zwei Paare von Umlenkmittel mit jeweils vorgesehenen Kraftübertragungsmitteln vorgesehen sind, deren Symmetrieachsen fluchten. So wirkt gleichzeitig oberhalb und unterhalb des Antriebselements eine Kraft auf das Antriebselement aufgebracht, wenn ein Lastenaufnahmeelement bewegt werden soll.

In einer bevorzugten Ausführungsform der Erfindung ist das erste Lastenaufnahmeelement in einer am Rahmen angebrachten ersten Schiene beweglich geführt, und das zweite Lastenaufnahmeelement in einer an dem Rahmen angebrachten zweiten Schiene beweglich geführt, wobei die Längsachse der ersten Schiene und die Längsachse der zweiten Schiene parallel zueinander verlaufen.

Bei einer weiteren bevorzugten Ausführungsform ist das erste Lastenaufnahmeelement und das zweite Lastenaufnahmeelement zusätzlich in einer dritten gemeinsamen Schiene beweglich geführt, wobei hierbei besonders bevorzugt die erste und zweite Schiene oberhalb der Antriebseinheiten angeordnet sind, während die dritte Schiene unterhalb der Antriebseinheiten angeordnet ist. Auf diese Weise wird eine sehr wirksame und stabile Führung der Lastenaufnahmeelemente geschaffen, welche auch eine Bewegung von sehr hohen Lasten relativ zu dem Rahmen möglich macht. Der so gebildete Führungsrahmen kann alternativ aber auch aus jeweils einer einfachen oberen und unteren Führungsschiene oder jeweils einer doppelten Führungsschiene bestehen.

Bei einer vorteilhaften Ausführungsform der Erfindung ist an dem ersten Befestigungsabschnitt und/oder dem zweiten Befestigungsabschnitt jeden Kraftübertragungsmittels ein Spanner vorgesehen, Mittels dieser Spanner kann die für eine wirksame Umsetzung der Bewegung der Antriebselemente in die gleichgerichtete Bewegung des ersten Lastenaufnahmeelements bzw. zweiten Lastenaufnahmeelements erforderliche Kraftübertragungsmittelspannung der Kraftübertragungsmittelabschnitte eingestellt bzw. korrigiert werden, die sich bei jedem Kraftübertragungsmittel zwischen dem ersten und dem zweiten Befestigungsabschnitt erstrecken. Diese Ausführungsform ist insbesondere von Vorteil, wenn die Antriebseinheit eine hydraulische Antriebseinheit ist, welche bei einer Leckage Hydraulikflüssigkeit verlieren kann, einhergehend mit einer Verringerung der Kraftübertragungsmittelspannung bzw. einem Durchhängen des Kraftübertragungsmittels.

In einer bevorzugten Weiterbildung der Erfindung befinden sich die Kraftübertragungsmittelspanner in einer Linie mit dem jeweiligen Kraftübertragungsmittel. Dadurch wird eine besonders symmetrische Krafteinleitung der Spanner auf das jeweilige Kraftübertragungsmittel erzielt.

In einer weiteren vorteilhaften Ausführungsform ist ein jedes Kraftübertragungsmittel jeweils über ein Befestigungsmittel einerseits an einem vorgegebenen Bereich des Rahmens und andererseits an einem Lastenaufnahmeelement befestigt, wobei mindestens ein Befestigungsmittel als Kraftübertragungsmittelspanner ausgelegt ist, und wobei die beiden Befestigungsmittel eines jeden Kraftübertragungsmittels zueinander vertikal versetzt angeordnet sind, so dass sie sich überlappen können. Dadurch wird Einbaulänge eingespart und die seitliche Verstellmöglichkeit der Lastenaufnahmeelemente vergrößert.

Bei einer bevorzugten Ausführungsform weist der Rahmen der Vorrichtung eine Längserstreckung parallel zur Führungsrichtung auf, und der vorgegebene Bereich des Rahmens, an welchem jedes Kraftübertragungsmittel des ersten Paars und des zweiten Paars Umlenkmittel mit dem ersten Befestigungsabschnitt befestigt ist, befindet sich im Wesentlichen auf halber Länge des Rahmens. Auf diese Weise kann für die erfindungsgemäße Vorrichtung eine symmetrische Bauweise realisiert werden, einhergehend mit einer gleichmäßigen Verteilung der Belastung während des Betriebs. Besonders bevorzugt ist hierbei, dass der vorgegebene Bereich des Rahmens, an welchem jedes Kraftübertragungsmittel des ersten Paars und des zweiten Paars Umlenkmittel mit dem ersten Befestigungsabschnitt befestigt ist, durch eine vertikale Rahmenstrebe gebildet wird. Der Rahmen und die Rahmenstrebe können durch eine durchgehende Grundplatte ergänzt oder durch eine solche ausgebildet werden, aber die Rahmenform bietet gegenüber einer schweren Grundplatte den Vorteil, dass diese leichter ist und für den Benutzer der Vorrichtung eine Durchsicht durch die Vorrichtung ermöglicht.

Die jeweilige Befestigung der Kraftübertragungsmittel am Rahmen kann aber auch weiter nach außen versetzt vorgesehen sein. Die Kraftübertragungsmittel überlappen sich im hinteren Bereich über eine größere Länge. Dadurch, dass auf halber Länge des Rahmens keine Strebe vorgesehen ist, können die Umlenkmittel an der Mitte des Rahmens vorbeifahren.

Bei einer vorteilhaften Ausführungsform ist die Einrichtung, an welche die Vorrichtung zur Aufnahme von Lasten befestigt oder befestigbar ist, ein Gabelstapler. Die Einrichtung kann jedoch auch eine beliebige andere Einrichtung sein, wie z.B. ein Transportwagen, welcher in einem Lagersystem zum Einsatz kommt und dort z.B. auf Schienen geführt bewegbar sein kann.

Die Kraftübertragungsmittel können alle Arten von flexiblen, biegeschlaffen Medien sein, die Zugkräfte übertragen können. Es sind beispielsweise Ketten, aber auch Riemen, wie beispielsweise Zahnriemen oder Keilriemen, oder Seile denkbar. Dementsprechend können die Umlenkmittel beispielsweise als Rollen oder feststehende Bolzen ausgeführt sein. Unter Rollen sollen in diesem Zusammenhang alle sich um sich selbst drehbar gelagerte Umlenkmittel, wie Riemenscheiben, Kettenränder oder auch über dem Umfang unprofilierte oder profilierte Rollen verstanden werden. Feststehende Bolzen als Umlenkmittel zeichnen sich dadurch aus, dass sie sich nicht um sich selbst drehen können. Sie können eine unprofilierte oder eine profilierte Umfangsfläche aufweisen. Dabei können die Kraftübertragungsmittel mit allen sinnvoll einsetzbaren Umlenkmitteln kombiniert werden. Beispielsweise können Ketten als Kraftübertragungsmittel nicht nur mit Kettenrädern als Umlenkmittel, sondern beispielsweise auch mit Umlenkrollen oder Riemenscheiben kombiniert werden.

### Kurzbeschreibung der Zeichnungen

Nachfolgend wird ein Ausführungsbeispiel der Erfindung anhand der beigefügten Zeichnungen näher erläutert. Es zeigen:
- Fig. 1: eine dreidimensionale Darstellung eines Ausführungsbeispiels einer erfindungsgemäßen Vorrichtung zur Aufnahme von Lasten mit beiden Lastenaufnahmeelementen in einer mittleren Stellung;
- Fig. 2: das Ausführungsbeispiel der Fig. 1 mit den beiden Lastenaufnahmeelementen in einer äußeren rechten Stellung;
- Fig. 3: das Ausführungsbeispiel der Fig. 1 mit den beiden Lastenaufnahmeelementen in einer äußeren linken Stellung;
- Fig. 4: das Ausführungsbeispiel der Fig. 1 mit den beiden Lastenaufnahmeelementen in einer äußeren Stellung;
- Fig. 5: eine Rückansicht der Vorrichtung mit der Stellung der Lastenaufnahmeelemente wie in Fig. 4;
- Fig. 6A bis 6C: jeweils schematische Darstellungen von Teilen eines Rahmens der erfindungsgemäßen Vorrichtung in einer Draufsicht zusammen mit schematischen Darstellungen einer Antriebseinheit, eines Kettenrad-Paars samt zugehöriger Ketten und eines Lastenaufnahmeelements, welches durch Aktivieren der schematisch dargestellten Antriebseinheit bewegbar ist, wobei die Fig. 6A bis 6C unterschiedliche Positionen dieses Lastenaufnahmeelementes zeigen;
- Fig. 7: eine schematische Schnittansicht eines Lastenaufnahmeelementes in drei Führungsschienen; und
- Fig. 8: eine schematische Frontsicht auf einen Bereich der erfindungsgemäßen Vorrichtung zur Veranschaulichung der Führung der Lastenaufnahmeelemente in zwei Schienen.

Die in den Fig. 1 bis 5 dargestellte erfindungsgemäße Vorrichtung 10 zur Aufnahme von Lasten, welche bereits an eine Einrichtung wie z.B. einen Gabelstapler befestigt oder als Aufsatzgerät an diesem befestigbar ist, umfasst einen Rahmen 12 und ein erstes und ein zweites Lastenaufnahmeelement 14, 16, bei denen es sich um Gabelzinken handelt. Diese Lastenaufnahmeelemente sind an dem Rahmen 12 entlang einer geradlinigen Führungsrichtung beweglich geführt, wobei das erste Lastenaufnahmeelement 14 in einer am Rahmen 12 angebrachten ersten Schiene 18 beweglich geführt ist und das zweite Lastenaufnahmeelement 16 in einer an dem Rahmen angebrachten zweiten Schiene 20 beweglich geführt ist. Dabei verlaufen die Längsachse der ersten Schiene 18 und die Längsachse der zweiten Schiene 20 parallel zueinander, und diese beiden Schienen befinden sich vorzugsweise im oberen Bereich der Vorrichtung 10. Zusätzlich sind das erste Lastenaufnahmeelement 14 und das zweite Lastenaufnahmeelement 16 in einer dritten gemeinsamen Schiene 22 beweglich geführt, die sich im unteren Bereich der Vorrichtung befindet.

Die dargestellte Vorrichtung 10 weist ferner eine erste und eine zweite Antriebseinheit 24, 26 auf, welche an dem Rahmen 12 angebracht und übereinander angeordnet sind, wobei jede Antriebseinheit 24, 26 jeweils ein Antriebselement 28, 29 aufweist und eingerichtet ist, das jeweilige Antriebselement 28, 29 relativ zu dem Rahmen 12 in zwei zueinander entgegengesetzten Richtungen parallel zu der Führungsrichtung zu bewegen. An die Antriebselemente 28, 29 sind die beiden Lastenaufnahmeelemente 14, 16 über Kettentriebe gekoppelt, so dass eine Bewegung eines Antriebselementes in eine Bewegung des daran gekoppelten Lastenaufnahmeelementes umgesetzt werden kann. Da für jedes Lastenaufnahmeelement eine eigene Antriebseinheit vorgesehen ist, kann jedes Lastenaufnahmeelement individuell angesteuert und bewegt werden. Alternativ können die beiden Antriebelemente auch in Serie geschaltet sein, so dass die Betätigung des einen Antriebselementes automatisch die Bewegung des zweiten Antriebelementes bewirkt, wobei je nach hydraulischer Schaltung entweder eine Bewegung in die entgegengesetzte Richtung (Einstellung des Gabelzinkenabstands) oder in die gleiche Richtung (Parallelverstellung der beiden Gabelzinken) erfolgt.

Jede Antriebseinheit 24, 26 ist beispielsweise in Form eines Kolbenantriebs mit einem Zylindergehäuse 24, 26 und zwei Kolbenstangen ausgebildet, die am Rahmen 12 angebracht sind, wobei das Zylindergehäuse das Antriebselement 28, 29 bildet. Zur Vereinfachung der Darstellung sind in den Figuren nur zwei der Kolbenstangen 30 und 30' mit Bezugszeichen gekennzeichnet, wobei es sich um die beiden oberen Kolbenstangen der oberen Antriebseinheit 24 handelt.

Jeder Kolbenantrieb weist eine nicht dargestellte Verbindung zu einer Zu- und Abfuhr für Hydraulikflüssigkeit und eine Steuerung auf, über.welche das jeweilige Zylindergehäuse entlang der Kolbenstangen 30, 30' nach links und rechts bewegbar ist, Dazu sind die Kolbenstangen 30, 30' beilspielsweise innerhalb des Zylindergehäuses mit einem Kolben verbunden, weicher sich über den Innenquerschnitt des Zylindergehäuses erstreckt und so zwei Bereiche innerhalb des Zylindergehäuses voneinander trennt. Das jeweilige Zylindergehäuse ist dann durch Zufuhr eines Hydraulikmediums in diese beiden Bereiche und eine Abfuhr eines Hydraulikmediums aus diesen beiden Bereichen innerhalb des Zylindergehäuses entlang der Kolbenstangen 30, 30' in zwei entgegengesetzte Richtungen bewegbar.

Vorzugsweise sind die Antriebseinheiten 24, 26 über die Hydrauliksteuerung hydraulisch miteinander verbindbar, wobei die voneinander getrennten Bereiche im Innern des ersten Zylindergehäuses mit den voneinander getrennten Bereichen im Innern des zweiten Zylindergehäuses so in Verbindung gesetzt werden können, dass ein Volumen an Hydraulikmedium, das aus einem Bereich im Innern des ersten Zylindergehäuses abgeführt wird, gleichzeitig in einen Bereich im Innern des zweiten Zylindergehäuses geleitet werden kann. Wird beispielsweise ein bestimmtes Volumen an Hydraulikmedium aus einem Bereich im Innern des oberen Zylindergehäuses abgeführt, da sich der andere Bereich in dem gleichen Zylindergehäuse füllen soll, um das Zylindergehäuse beispielsweise nach rechts zu bewegen, wird dieses entnommene Volumen über die Hydrauliksteuerung direkt einem Bereich im Innern des Unteren Zylindergehäuses zugeführt. Je nach Hydrauliksteuerung bewegt sich das untere Zylindergehäuse dann um den gleichen Weg ebenfalls nach rechts oder nach links. Jede Kolbenstange 30, 30' weist jeweils einen innen liegenden Kanal auf, der an einem Ende in Verbindung mit einer Zu- und Abfuhr eines Hydraulikmediums steht und am anderen Ende eine Öffnung hin zu jeweils einem der getrennten Bereiche innerhalb des Zylindergehäuses aufweist. Die Zu- und Abfuhr des Hydraulikmediums befindet sich dann vorzugsweise im Bereiche der Befestigung der Kolbenstangen am Rahmen.

Ferner umfasst die dargestellte Vorrichtung 10 zwei erste Paare 32 von Kettenrädern und zwei zweite Paare 34 von Kettenrädern mit jeweils vorgesehenen Ketten. Hierbei sind zur Vereinfachung der Darstellung in den Figuren erneut jeweils nur die Kettenräder 33 und 33' und die zugehörigen Ketten 35 und 35' der oberen Antriebseinheit 24 mit Bezugszeichen gekennzeichnet.

In dem dargestellten Ausführungsbeispiel weist jede Antriebseinheit 24, 26 jeweils zwei Paar Kettenräder auf, wobei ein Paar Kettenräder oben am Zylinder und ein anderes Paar Kettenräder unten am Zylinder angebracht sind. Die Kettenräder eines Paars der zwei ersten Paare 32 sind vorzugsweise über den Kettenrädern des anderen Paars der zwei ersten Paare 32 derart angeordnet, dass jeweils eine Drehachse eines Kettenrads des einen Paars mit jeweils einer Drehachse eines Kettenrads des anderen Paars fluchtet, wobei die Kettenräder eines Paars der zwei zweiten Paare 34 über den Kettenrädern des anderen Paars der zwei zweiten Paare 34 derart angeordnet sind, dass jeweils eine Drehachse eines Kettenrads des einen Paars mit jeweils einer Drehachse eines Kettenrads des anderen Paars fluchtet.

In den Figuren 1 bis 5 sind die beiden Lastenaufnahmeelemente 14, 16 in unterschiedlichen Positionen relativ zu dem Rahmen 12 dargestellt, wobei die Situation der Fig. 1 mit herkömmlichen Systemen möglich ist. Die Figuren 2 und 3 zeigen jedoch eine Situation, in der sich beide Lastenaufnahmeelemente 14, 16 jeweils rechts bzw. links außen befinden, was bei bekannten Lösungen nicht vorgesehen ist. Die Fig. 4 zeigt dagegen eine Situation, in der beide Lastenaufnahmeelemente mit einem maximalen Abstand zueinander angeordnet sind, wie es auch mit herkömmlichen Systemen möglich ist. Fig. 5 zeigt diese Situation in einer Rückansicht, wobei die bevorzugte Rahmenbauweise der Vorrichtung deutlich wird. Dabei ist insbesondere eine mittlere vertikale Rahmenstrebe 40 vorgesehen, an der die Ketten an ihren Befestigungsabschnitten angebracht sind. Darüber hinaus können an dem Rahmen Montagemittel 50, 51, 52 und 53 vorgesehen sein, mit denen die Vorrichtung beispielsweise an einem Gabelstapler montiert werden kann.

Die Figuren 6A bis 6C dienen der Veranschaulichung der Umsetzung einer linearen Bewegung eines Antriebselements 28 der erfindungsgemäßen Vorrichtung 10 in eine gleichgerichtete Bewegung eines Lastenaufnahmeelements 14. Es ist dabei schematisch nur die obere Antriebseinheit 24 mit dem Zylinder 28 dargestellt, mit dem die rechte Gabelzinke 14 bewegt wird. Die über die andere Antriebseinheit 26 bewegliche Gabelzinke 16 ist lediglich gestrichelt dargestellt, um die Stellung beider Gabelzinken zueinander zu verdeutlichen.

Die Figuren 6A bis 6C zeigen dabei jeweils schematische Darstellungen seitlicher Teile des Rahmens 12 und der hinteren Rahmenstrebe 40 der erfindungsgemäßen Vorrichtung 10 zusammen mit schematischen Darstellungen einer Antriebseinheit 24, eines Kettenrad-Paars 32 aus zwei Kettenrädern 33, 33' samt vorgesehener Ketten 35 und 35', wobei das Kettenrad-Paar 32 an dem Antriebselement 28 der Antriebseinheit 24 ortsfest angebracht ist. Das Antriebselement 28 ist auf zwei Kolbenstangen 30 geführt, die am Rahmen 12 angebracht sind. Das Lastenaufnahmeelement 14, welches durch Aktivieren der schematisch dargestellten Antriebseinheit 24 bewegbar ist, wird in den Figuren 6A bis 6C in unterschiedlichen Positionen gezeigt.

An dem Antriebselement 28 sind ein Paar 32 von Kettenrädern 33, 33' ortsfest angebracht, die in Richtung der Führungsrichtung, entlang welcher das Lastenaufnahmeelement 14 an dem Rahmen 12 beweglich geführt ist, voneinander beabstandet sind. Für Jedes Kettenrad ist jeweils eine Kette mit zwei Enden vorgesehen, die einen ersten Befestigungsabschnitt 36 in Form eines ersten Endabschnitts und einen zweiten Befestigungsabschnitt 38 in Form eines zweiten Endabschnitts aufweist, wobei jede Kette mit dem ersten Befestigungsabschnitt 36 an einem vorgegebenen Bereich des Rahmens 40 in Form der vertikalen Rahmenstrebe 40 befestigt ist. Ferner ist jede Kette mit dem zweiten Befestigungsabschnitt 38 an dem Lastenaufnahmeelement 14 befestigt. Jedes der beiden Kettenräder befindet sich jeweils zwischen dem ersten Befestigungsabschnitt 36 und dem zweiten Befestigungsabschnitt 38 mit der Kette im Eingriff. Die erste Kette 35 verläuft somit vom Befestigungsabschnitt 36 an der Rahmenstrebe 40 über das in den Figuren 6A bis 6C rechte Kettenrad 33 zum Befestigungsabschnitt 38 am Lastenaufnahmeelement 14. Die zweite Kette 35' wiederum verläuft vom Befestigungsabschnitt 36 über das in den Figuren 6A bis 6C links dargestellte Kettenrad 33' zum Befestigungsabschnitt 28 an dem Lastenaufnahmeelement 14.

Die beiden Ketten 35, 35' und die zugehörigen Kettenräder 33, 33' müssen jedoch nicht in der gleichen horizontalen Ebene liegen, wie es die schematische Darstellung der Figuren 6A bis C nahelegt, sondern sie können vertikal versetzt zueinander angeordnet sein, wie es den dreidimensionalen Ansichten der Figuren 1 bis 5 zu entnehmen ist.

Unten am Antriebselement 28 kann ferner ein weiteres Paar Kettenräder mit zugehörigen Ketten angebracht sein, die gleichwirkend sind.

Wird die obere Antriebseinheit 24 aktiviert, um das Antriebselement 28 vorliegend von rechts nach links zu bewegen, wie es in Fig. 6B mit Pfeilen dargestellt ist, bewirkt diese Bewegung eine gleichgerichtete Bewegung des Lastenaufnahmeelements 14, einhergehend mit einer Drehung der beiden Kettenräder 33, 33' im Uhrzeigersinn. Deutlich zu erkennen ist anhand der Figuren 6A bis C auch, dass mittels der erfindungsgemäßen Vorrichtung die maximale Strecke, um welche die Lastenaufnahmeelemente geradlinig bewegbar sind, konstruktiv wesentlich größer ausgebildet werden kann als bei Lösungen, die zur Bewegung der Lastenaufnahmeelemente ausschließlich Antriebseinheiten mit direkt an den Lastenaufnahmeelementen angebrachten Antriebselementen verwenden. Dabei muss das rechte Lastenaufnahmeelement 14 jedoch beispielsweise nicht ganz bis zur linken Seite bewegt werden, sondern nur bis zum anderen Lastenaufnahmeelement 14, das sich an dieser linken Seite befindet.

Die Abmessungen und die Anordnungen der einzelnen Komponenten sind so gewählt, dass der gewünschte Weg eines Lastenaufnahmeelementes erreicht werden kann. Bei dem in den Figuren dargestellten Ausführungsbeispiel der Erfindung ist die Länge eines Antriebselementes 28 und der Abstand zwischen den Kettenrädern 33, 33' beispielsweise so gewählt, dass sich ein Kettenrad 33, 33' noch jenseits der mittleren Rahmenstrebe 40 befindet, wenn das Antriebselement 28 seitlich nahezu an den Rahmen 12 anstößt. Der Abstand zwischen den Kettenrädern 33, 33' ist entsprechend gewählt.

Die Fig. 7 veranschaulicht in einer schematischen Schnittansicht, wie das erste Lastenaufnahmeelement 14 in einer am Rahmen 12 angebrachten ersten Schiene 18 beweglich geführt ist, und wie das zweite Lastenaufnahmeelement 16 in einer an dem Rahmen 12 angebrachten zweiten Schiene 20 beweglich geführt ist, wobei die beiden Schienen übereinander und parallel zueinander verlaufen. Das Lastenaufnahmeelement 14 ist dabei mit einer Aufhängung 42' in der oberen Schiene geführt. Ferner ist hier veranschaulicht, wie das erste Lastenaufnahmeelement 14 und das zweite Lastenaufnahmeelement 16 zusätzlich in einer dritten gemeinsamen Schiene 22 beweglich geführt sind, wobei die erste und zweite Schiene 18, 20 oberhalb der gestrichelt dargestellten Antriebseinheiten 24, 26 angeordnet sind, während die dritte Schiene 22 unterhalb der gestrichelt dargestellten Antriebseinheiten 24, 26 angeordnet ist.

Wie in Fig. 8 veranschaulicht, ist es durch Vorsehen der ersten und der zweiten Schiene 18, 20 zur Erhöhung der mechanischen Stabilität bzw. zur Erhöhung der Lasten-Tragfähigkeit der erfindungsgemäßen Vorrichtung 10 möglich, eine sich in den Schienen 18, 20 befindliche Aufhängung 42, 42' der Lastenaufnahmeelemente 14, 16 breiter zu gestalten als die Lastenaufnahmeelemente 14, 16 selbst. Dies kann erforderlich sein, um die Lasten in der Schiene zu tragen. Wird das rechte Lastenaufnahmeelement 14 in der Darstellung der Fig. 8 weiter nach links bewegt, können sich die überstehenden Aufhängungen 42, 42' vorliegend einfach hinter das jeweils benachbarte Lastenaufnahmeelement 14, 16 schieben. Würden beide Lastenaufnahmeelemente 14, 16 dagegen in einer gemeinsamen oberen Schiene geführt, würden die überstehenden Aufhängungen 42, 42' in der Schiene gegeneinander stoßen und die beiden Lastenaufnahmeelemente könnten nicht so nah aneinander bewegt werden, wie es bei dieser vorteilhaften Ausführungsform der Erfindung der Fall ist.

In den Zeichnungen ist als Ausführungsbeispiel jeweils die Kombination von Ketten als Kraftübertragungsmittel mit Kettenrädern als Umlenkmittel dargestellt. Selbstverständlich ist die Erfindung nicht auf die Verwendung dieser Ausführungsform beschränkt, sondern umfasst auch alle anderen denkbaren Kraftübertragungsmittel wie beispielsweise Riemen oder Seile, sowie alle anderen denkbaren Umlenkmittel, wie beispielsweise Riemenscheiben und Rollen. Darüber hinaus umfasst die Erfindung auch alle möglichen Kombinationen von Kraftübertragungsmitteln und Umlenkmitteln.

### Bezugszeichenliste:

- 10: Vorrichtung zur Aufnahme von Lasten
- 12: Rahmen
- 14: Erstes Lastenaufnahmeelement
- 16: Zweites Lastenaufnahmeelement
- 18: Erste Schiene, oben
- 20: Zweite Schiene, oben
- 22: Dritte Schiene, unten
- 24: Erste Antriebseinheit
- 26: Zweite Antriebseinheit
- 28,29: Antriebselement, Zylindergehäuse
- 30,30': Kolbenstange
- 32: Erstes Paar Umlenkmittel
- 33,33': Umlenkmittel
- 34: Zweites Paar Umlenkmittel
- 35,35': Kraftübertragungsmittel
- 36: Erster Befestigungsabschnitt
- 38: Zweiter Befestigungsabschnitt
- 40: Vorgegebener Bereich des Rahmens, Rahmenstrebe
- 42,42': Aufhängung
- 50,51,52,53: Montagemittel

## Patentansprüche

1. Vorrichtung (10) zur Aufnahme von Lasten, die an eine Einrichtung befestigt oder befestigbar ist, mit
einem Rahmen (12),
einem ersten und einem zweiten Lastenaufnahmeelement (14,16), wobei die Lastenaufnahmeelemente (14,16) an dem Rahmen (12) entlang einer geradlinigen Führungsrichtung beweglich geführt sind,
einer ersten und einer zweiten Antriebseinheit (24,26), welche an dem Rahmen (12) angebracht und übereinander angeordnet sind, wobei jede Antriebseinheit (24,26) jeweils ein Antriebselement (28,29) aufweist und eingerichtet ist, das Antriebselement (28,29) relativ zu dem Rahmen (12) unabhängig voneinander gleichzeitig oder nacheinander in zwei zueinander entgegengesetzten Richtungen oder in gleichgesetzter Richtung parallel zu einer geradlinigen Führungsrichtung zu bewegen, wobei auch nur ein Antriebselement bewegt werden kann, während das andere still steht,
wobei an dem Antriebselement (28) der ersten Antriebseinheit (24) wenigstens ein erstes Paar Umlenkmittel (32) ortsfest angebracht ist, und wobei an dem Antriebselement (29) der zweiten Antriebseinheit (26) wenigstens ein zweites Paar Unilenkmittel (34) ortsfest angebracht ist, und wobei die beiden Umlenkmittel (33, 33*'*) eines jeden Paars Umlenkmittel (32,34) in Richtung der Führungsrichtung voneinander beabstandet sind,
**dadurch gekennzeichnet, dass** für jedes der Umlenkmittel (33, 33*'*) eines Paars Umlenkmittel (32,34) jeweils ein Kraftübertragungsmittel (35,35') vorgesehen ist, das einen ersten Befestigungsabschnitt (36) und einen zweiten Befestigungsabschnitt (38) aufweist,
wobei jedes Kraftübertragungsmittel (35,35') des ersten Paars Umlenkmittel (32) und des zweiten Paars Umlenkmittel (34) mit dem ersten Befestigungsabschnitt (36) an einem vorgegebenen Bereich (40) des Rahmens (12) befestigt ist, wobei jedes Kraftübertragungsmittel (35,35') des ersten Paars Umlenkmittel (32) mit dem zweiten Befestigungsabschnitt (38) an dem ersten Lastenaufnahmeelement (14) befestigt ist, wobei jedes Kraftübertragungsmittel (35,35') des zweiten. Paars Umlenkmittel (34) mit dem zweiten Befestigungsabschnitt (38) an dem zweiten Lastenaufnahmeelement (16) befestigt ist, und wobei sich jedes Umlenkmittel (33, 33') eines Paars Umlenkmittel (32,34) jeweils zwischen dem ersten Befestigungsabschnitt (36) und dem zweiten Befestigungsabschnitt (38) mit dem jeweiligen Kraftübertragungsmittel (35,35') im Eingriff befindet, und
wobei eine durch Aktivieren der ersten Antriebseinheit (24) bewirkte Bewegung des Antriebselements (28) der ersten Antriebseinheit (24) über die Umlenkmittel (33, 33*'*) des ersten Paars Umlenkmittel (32) und das für das erste Paar Umlenkmittel (32) vorgesehene Kraftübertragungsmittel (35,35') in eine gleichgerichtete Bewegung des ersten Lastenaufnahmeelements (14) umsetzbar ist, und
wobei eine durch Aktivieren der zweiten Antriebseinheit (26) bewirkte Bewegung des Antriebselements (29) der zweiten Antriebseinheit (26) über die Umlenkmittel (33, 33') des zweiten Paars Umlenkmittel (34) und die für das zweite Paar Umlenkmittel (34) vorgesehenen Kraftübertragungsmittel (35,35') in eine gleichgerichtete Bewegung des zweiten Lastenaufnahmeelements (16) umsetzbar ist.

2. Vorrichtung nach Anspruch 1, **dadurch gekennzeichnet, dass** die Antriebseinheiten (24, 26) durch einen Kolbenantrieb mit einem Zylindergehäuse und zwei Kolbenstangen (30,30') gebildet ist, die am Rahmen (12) angebracht sind, wobei das Zylindergehäuse das Antriebselement (28,29) bildet, und dass die Kolbenstangen (30,30') innerhalb des Zylindergehäuses mit einem Kolben verbunden sind, welcher sich über den Innenquerschnitt des Zylindergehäuses erstreckt und so zwei Bereiche innerhalb des Zylindergehäuses voneinander trennt, und dass das Zylindergehäuse durch Zufuhr eines Hydraulikmediums in diese beiden Bereiche und eine Abfuhr eines Hydraulikmediums aus diesen beiden Bereichen innerhalb des Zylindergehäuses entlang der Kolbenstangen (30,30') in zwei entgegengesetzte Richtungen bewegbar ist.

3. Vorrichtung nach Anspruch 2, **dadurch gekennzeichnet, dass** die Umlenkmittel (33, 33*'*) direkt an dem jeweiligen Zylindergehäuse angebracht sind.

4. Vorrichtung nach Anspruch 2 oder 3, **dadurch gekennzeichnet, dass** die Antriebseinheiten (24,26) über eine Hydrauliksteuerung hydraulisch miteinander verbindbar sind, wobei die voneinander getrennten Bereiche im Innern des ersten Zylindergehäuses mit den voneinander getrennten Bereichen im Innern des zweiten Zylindergehäuses so in Verbindung gesetzt werden können, dass ein Volumen an Hydraulikmedium, das aus einem Bereich im Innern des ersten Zylindergehäuses abgeführt wird, gleichzeitig in einen Bereich im Innern des zweiten Zylindergehäuses geleitet werden kann.

5. Vorrichtung nach einem der Ansprüche 2 bis 4, **dadurch gekennzeichnet, dass** jede Kolbenstange (30,30') jeweils einen innen liegenden Kanal aufweist, der an einem Ende in Verbindung mit einer Zu- und Abfuhr eines Hydraulikmediums steht und am anderen Ende eine Öffnung hin zu jeweils einem der getrennten Bereiche innerhalb des Zylindergehäuses aufweist.

6. Vorrichtung nach einem der Ansprüche 1 bis 5, **dadurch gekennzeichnet, dass** die Vorrichtung (10) zwei erste Paare von Umlenkmitteln (32) und zwei zweite Paare von Umlenkmitteln (34) mit jeweils vorgesehenen Kraftübertragungsmitteln (35,35') aufweist,
wobei die Umlenkmittel (33, 33') eines Paars der zwei ersten Paare (32) über den Umlenkmitteln (33, 33*'*) des anderen Paars der zwei ersten Paare (32) derart angeordnet sind, dass jeweils eine Symmetrieachse eines Umlenkmittels (33, 33*'*) des einen Paars mit jeweils einer Symmetrieachse eines Umlenkmittels (33, 33*'*)) des anderen Paars fluchtet, und
wobei die Umlenkmittel (33, 33*'*) eines Paars der zwei zweiten Paare (34) über den Umlenkmitteln (33, 33*'*) des anderen Paars der zwei zweiten Paare (34) derart angeordnet sind, dass jeweils eine Symmetrieachse eines Umlenkmittels (33, 33*'*) des einen Paars mit jeweils einer Symmetrieachse eines Umlenkmittels (33, 33*'*) des anderen Paars fluchtet.

7. Vorrichtung nach einem der vorherigen Ansprüche, **dadurch gekennzeichnet, dass** das erste Lastenaufnahmeelement (14) in einer am Rahmen (12) angebrachten ersten Schiene (18) beweglich geführt ist, und dass das zweite Lastenaufnahmeelement (16) in einer an dem Rahmen (12) angebrachten zweiten Schiene (20) beweglich geführt ist, wobei die Längsachse der ersten Schiene (18) und die Längsachse der zweiten Schiene (20) parallel zueinander verlaufen.

8. Vorrichtung nach einem der vorhergien Ansprüche, **dadurch gekennzeichnet, dass** das erste Lastenaufnahmeelement (14) und das zweite Lastenaufnahmeelement (16) zusätzlich in einer dritten gemeinsamen Schiene (22) beweglich geführt sind.

9. Vorrichtung nach Anspruch 8, **dadurch gekennzeichnet, dass** die erste und zweite Schiene (18, 20) oberhalb der Antriebseinheiten (24, 26) angeordnet sind, während die dritte Schiene (22) unterhalb der Antriebseinheiten (24, 26) angeordnet ist.

10. Vorrichtung nach einem der vorangehenden Ansprüche, **dadurch gekennzeichnet, dass** an dem ersten Befestigungsabschnitt (36) und/oder dem zweiten Befestigungsabschnitt (38) eines jeden Kraftübertragungsmittels (35,35') ein Kraftübertragungsmittelspanner vorgesehen ist.

11. Vorrichtung nach Anspruch 10, **dadurch gekennzeichnet, dass** die Kraftübertragungsmittelspanner sich in einer Linie mit dem jeweiligen Kraftübertragungsmittel (35, 35*'*) befinden.

12. Vorrichtung nach Anspruch 10 oder 11, **dadurch gekennzeichnet, dass** ein jedes Kraftübertragungsmittel (35, 35*'*) jeweils über ein Befestigungsmittel einerseits an einem vorgegebenen Bereich (40) des Rahmens (12) und andererseits an einem Lastenaufnahmeelement (14, 16) befestigt ist, wobei mindestens ein Befestigungsmittel als Kraftübertragungsmittelspanner ausgelegt ist, und wobei die beiden Befestigungsmittel eines jeden Kraftübertragungsmittels (35, 35*'*) zueinander vertikal versetzt angeordnet sind, so dass sie sich überlappen können.

13. Vorrichtung nach einem der vorangehenden Ansprüche, **dadurch gekennzeichnet, dass** die Einrichtung, an welche die Vorrichtung (10) zur Aufnahme von Lasten befestigt oder befestigbar ist, ein Gabelstapler ist.

14. Vorrichtung nach einem der vorherigen Ansprüche, **dadurch gekennzeichnet, dass** das Kraftübertragungsmittel (35,35') eine Kette ist.

15. Vorrichtung nach einem der vorherigen Ansprüche, **dadurch gekennzeichnet, dass** die Umlenkmittel (32, 34) Kettenräder sind.

## Claims

1. A device (10) for lifting loads, which is attached or can be attached to a piece of equipment, having
a frame (12),
a first and a second load lifting element (14, 16), whereby the load lifting elements (14, 16) are guided on the frame (12) so as to move along a rectilinear guide direction,
a first and a second drive unit (24, 26) that are installed on the frame (12) and arranged one above the other, whereby each drive unit (24, 26) has a drive element (28, 29) and is configured to move the drive elements (28, 29) relative to the frame (12) independently of each other, simultaneously or consecutively in two opposing directions or in the same direction parallel to a rectilinear guide direction, whereby it is also possible for only one drive element to be moved, while the other one is standing still,
whereby at least a first pair of deflection means (32) is stationary installed on the drive element (28) of the first drive unit (24), and whereby at least a second pair of deflection means (34) is stationary installed on the drive element (29) of the first drive unit (26), and whereby the two deflection means (33, 33') of each pair of deflection means (32, 34) are at a distance from each other in the guide direction,
**characterized in that**, for each of the deflection means (33, 33') of a pair of deflection means (32, 34), there is a force transmission means (35, 35') that has a first attachment section (36) and a second attachment section (38),
whereby each force transmission means (35, 35') of the first pair of deflection means (32) and of the second pair of deflection means (34) is attached via the first attachment section (36) to a prescribed area (40) of the frame (12), whereby each force transmission means (35, 35') of the first pair of deflection means (32) is attached via the second attachment section (38) to the first load lifting element (14), whereby each force transmission means (35, 35') of the second pair of deflection means (34) is attached via the second attachment section (38) to the second load lifting element (16), and whereby each deflection means (33, 33') of a pair of deflection means (32, 34) is engaged between the first attachment section (36) and the second attachment section (38) to the appertaining force transmission means (35, 35'), and whereby a movement of the drive element (28) of the first drive unit (24) brought about by the activation of the first drive unit (24) can be converted via the deflection means (33, 33') of the first pair of deflection means (32) and via the force transmission means (35, 35') provided for the first pair of deflection means (32) into a movement of the first load lifting element (14) in the same direction, and
whereby a movement of the drive element (29) of the second drive unit (26) brought about by the activation of the second drive unit (26) can be converted via the deflection means (33, 33') of the second pair of deflection means (34) and via the force transmission means (35, 35') provided for the second pair of deflection means (34) into a movement of the second load lifting element (16) in the same direction.

2. The device according to claim 1, **characterized in that** the drive units (24, 26) are formed by a piston drive having a cylinder housing and two piston rods (30, 30') that are installed on the frame (12), whereby the cylinder housing forms the drive element (28, 29), and **in that**, inside the cylinder housing, the piston rods (30, 30') are connected to a piston that extends beyond the inner cross section of the cylinder housing, thereby separating two areas from each other inside the cylinder housing, and **in that**, by supplying a hydraulic medium into these two areas and discharging a hydraulic medium from these two areas, the cylinder housing can be moved in two opposite directions inside the cylinder housing along the piston rods (30, 30').

3. The device according to claim 2, **characterized in that** the deflection means (33, 33') are installed directly on the appertaining cylinder housing.

4. The device according to claim 2 or 3, **characterized in that** the drive units (24, 26) can be hydraulically connected to each other via a hydraulic control unit, whereby the areas that are separated from each other inside the first cylinder housing can be connected to the areas that are separated from each other inside the second cylinder housing in such a way that a volume of hydraulic medium that is discharged from an area inside the first cylinder housing can, at the same time, be conveyed into an area inside the second cylinder housing.

5. The device according to one of claims 2 to 4, **characterized in that** each piston rod (30, 30') has a channel on the inside that, at one end, is connected to the inlet and outlet of a hydraulic medium and, at the other end, has an opening towards each one of the separated areas inside the cylinder housing.

6. The device according to one of claims 1 to 5, **characterized in that** the device (10) has two first pairs of deflection means (32) and two second pairs of deflection means (34), each provided with force transmission means (35, 35'), whereby the deflection means (33, 33') of one pair of the two first pairs (32) are arranged above the deflection means (33, 33') of the other pair of the two first pairs (32) in such a way that, in each case, the axis of symmetry of a deflection means (33, 33') of the one pair is flush with the axis of symmetry of a deflection means (33, 33') of the other pair, and
whereby the deflection means (33, 33') of one pair of the two second pairs (34) are arranged above the deflection means (33, 33') of the other pair of the two second pairs (34) in such a way that, in each case, one axis of symmetry of a deflection means (33, 33') of the one pair is flush with one axis of symmetry of a deflection means (33, 33') of the other pair.

7. The device according to one of the preceding claims, **characterized in that** the first load lifting element (14) is guided so as to move in a first rail (18) that is installed on the frame (12), and **in that** the second load lifting element (16) is guided so as to move in a second rail (20) that is installed on the frame (12), whereby the longitudinal axis of the first rail (18) and the longitudinal axis of the second rail (20) run parallel to each other.

8. The device according to one of the preceding claims, **characterized in that** the first load lifting element (14) and the second load lifting element (16) are additionally guided so as to move in a third shared rail (22).

9. The device according to claim 8, **characterized in that** the first and second rails (18, 20) are arranged above the drive units (24, 26), whereas the third rail (22) is arranged below the drive units (24, 26).

10. The device according to one of the preceding claims, **characterized in that** a force transmission means wrench is provided on the first attachment section (36) and/or on the second attachment section (38) of each force transmission means (35, 35').

11. The device according to claim 10, **characterized in that** the force transmission means wrench is aligned with the appertaining force transmission means (35, 35').

12. The device according to claim 10 or 11, **characterized in that** each force transmission means (35, 35') is attached, in each case via a fastening means, to a prescribed area (40) of the frame (12) on the one hand, and to a load lifting element (14, 16) on the other hand, whereby at least one fastening means is configured as a force transmission means wrench, and whereby the two fastening means of each force transmission means (35, 35') are arranged so as to be vertically offset with respect to each other, so that they can overlap.

13. A device according to one of the preceding claims, **characterized in that** the piece of equipment to which the device (10) is or can be attached in order to lift loads is a forklift.

14. The device according to one of the preceding claims, **characterized in that** the force transmission means (35, 35') is a chain.

15. The device according to one of the preceding claims, **characterized in that** the deflection means (32, 34) are sprocket wheels.

## Revendications

1. Dispositif (10) destiné à recevoir des charges, et qui est ou peut être fixé à un matériel, comportant :
- un châssis (12),
- un premier et un deuxième élément de réception de charges (14, 16), les éléments de réception de charges (14, 16) étant guidés mobiles sur le châssis (12) le long d'une direction de guidage en ligne droite,
- une première et une deuxième unité d'entraînement (24, 26) qui sont montées sur le châssis (12) et superposées, chaque unité d'entraînement (24, 26) comportant respectivement un élément d'entraînement (28, 29) et étant conçue pour déplacer les éléments d'entraînement (28, 29) relativement au châssis (12) indépendamment l'un de l'autre, simultanément ou successivement, dans deux directions opposées ou dans la même direction, parallèlement à une direction de guidage en ligne droite, tout en étant qu'il est possible de ne déplacer qu'un seul élément d'entraînement, tandis que l'autre est immobile,
- au moins une première paire de moyens de renvoi (32) étant montée de manière stationnaire sur l'élément d'entraînement (28) de la première unité d'entraînement (24) et au moins une deuxième paire de moyens de renvoi (34) étant montée de manière stationnaire sur l'élément d'entraînement (29) de la deuxième unité d'entraînement (26), et les deux moyens de renvoi (33, 33') de chaque paire de moyens de renvoi (32, 34) étant espacés l'un de l'autre dans le sens de la direction de guidage,
**caractérisé en ce qu'**est prévu, pour chacun des moyens de renvoi (33, 33') d'une paire de moyens de renvoi (32, 34), respectivement un moyen de transmission de force (35, 35') qui présente une première partie de fixation (36) et une deuxième partie de fixation (38),
chaque moyen de transmission de force (35, 35') de la première paire de moyens de renvoi (32) et de la deuxième paire de moyens de renvoi (34) étant fixé par la première partie de fixation (36) à une zone prédéfinie (40) du châssis (12), chaque moyen de transmission de force (35, 35') de la première paire de moyens de renvoi (32) étant fixé par la deuxième partie de fixation (38) au premier élément de réception de charges (14), chaque moyen de transmission de force (35, 35') de la deuxième paire de moyens de renvoi (34) étant fixé par la deuxième partie de fixation (38) au deuxième élément de réception de charges (16) et chaque moyen de renvoi (33, 33') d'une paire de moyens de renvoi (32, 34) étant en engagement avec le moyen de transmission de force respectif (35, 35') respectivement entre la première partie de fixation (36) et la deuxième partie de fixation (38), et
un mouvement de l'élément d'entraînement (28) de la première unité d'entraînement (24) provoqué par l'activation de la première unité d'entraînement (24) pouvant être converti en un mouvement de même sens du premier élément de réception de charges (14) par l'intermédiaire des moyens de renvoi (33, 33') de la première paire de moyens de renvoi (32) et du moyen de transmission de force (35, 35') prévu pour la première paire de moyens de renvoi (32), et
un mouvement de l'élément d'entraînement (29) de la deuxième unité d'entraînement (26) provoqué par l'activation de la deuxième unité d'entraînement (24) pouvant être converti en un mouvement de même sens du deuxième élément de réception de charges (16) par l'intermédiaire des moyens de renvoi (33, 33') de la deuxième paire de moyens de renvoi (34) et des moyens de transmission de force (35, 35') prévus pour la deuxième paire de moyens de renvoi (34).

2. Dispositif selon la revendication 1, **caractérisé en ce que** les unités d'entraînement (24, 26) sont formées par un entraînement à piston comportant un boîtier de cylindre et deux tiges de piston (30, 30') qui sont montées sur le châssis (12), le boîtier de cylindre formant l'élément d'entraînement (28, 29), et **en ce que** les tiges de piston (30, 30') sont reliées, à l'intérieur du boîtier cylindrique, à un piston qui s'étend sur la section transversale intérieure du boîtier de cylindre et sépare ainsi l'une de l'autre deux zones à l'intérieur du boîtier de cylindre, et **en ce que** le boîtier de cylindre peut être déplacé par apport d'un fluide hydraulique dans ces deux zones et évacuation d'un fluide hydraulique hors de ces deux zones dans deux directions opposées dans le boîtier de cylindre le long des tiges de piston (30, 30').

3. Dispositif selon la revendication 2, **caractérisé en ce que** les moyens de renvoi (33, 33') sont montés directement sur le boîtier de cylindre respectif.

4. Dispositif selon la revendication 2 ou 3, **caractérisé en ce que** les unités d'entraînement (24, 26) peuvent être reliées entre elles hydrauliquement par l'intermédiaire d'une commande hydraulique, les zones séparées l'une de l'autre à l'intérieur du premier boîtier de cylindre pouvant être mises en liaison avec les zones séparées l'une de l'autre à l'intérieur du deuxième boîtier de cylindre de manière telle qu'un volume de fluide hydraulique qui est évacué hors d'une zone à l'intérieur du premier boîtier de cylindre peut en même temps être amenée dans une zone à l'intérieur du deuxième boîtier de cylindre.

5. Dispositif selon l'une des revendications 2 à 4, **caractérisé en ce que** chaque tige de piston (30, 30') présente respectivement un canal intérieur qui est, en une extrémité, en liaison avec une entrée et sortie d'un fluide hydraulique et qui présente, en l'autre extrémité, une ouverture tournée vers respectivement l'une des zones séparées à l'intérieur du boîtier de cylindre.

6. Dispositif selon l'une des revendications 1 à 5, **caractérisé en ce que** le dispositif (10) comporte deux premières paires de moyens de renvoi (32) et deux deuxièmes paires de moyens de renvoi (34) comportant respectivement des moyens de transmission de force prévus (35, 35'), les moyens de renvoi (33, 33') de l'une des deux premières paires (32) étant agencés de manière telle au-dessus des moyens de renvoi (33, 33') de l'autre des deux premières paires (32) que respectivement un axe de symétrie d'un moyen de renvoi (33, 33') de l'une paire est en alignement avec respectivement un axe de symétrie d'un moyen de renvoi (33, 33') de l'autre paire, et
les moyens de renvoi (33, 33') de l'une des deux deuxièmes paires (34) étant agencés de manière telle au-dessus des moyens de renvoi (33, 33') de l'autre des deux deuxièmes paires (34) que respectivement un axe de symétrie d'un moyen de renvoi (33, 33') de l'une paire est en alignement avec respectivement un axe de symétrie d'un moyen de renvoi (33, 33') de l'autre paire.

7. Dispositif selon l'une des revendications précédentes, **caractérisé en ce que** le premier élément de réception de charges (14) est guidé mobile dans un premier rail (18) monté sur le châssis (12) et **en ce que** le deuxième élément de réception de charges (16) est monté mobile dans un deuxième rail (20) monté sur le châssis (12), l'axe longitudinal du premier rail (18) et l'axe longitudinal du deuxième rail (20) étant parallèles entre eux.

8. Dispositif selon l'une des revendications précédentes, **caractérisé en ce que** le premier élément de réception de charges (14) et le deuxième élément de réception de charges (16) sont en outre guidés mobiles dans un troisième rail commun (22).

9. Dispositif selon la revendication 8, **caractérisé en ce que** le premier et le deuxième rail (18, 20) sont agencés au-dessus des unités d'entraînement (24, 26), tandis que le troisième rail (22) est situé en dessous des unités d'entraînement (24, 26).

10. Dispositif selon l'une des revendications précédentes, **caractérisé en ce qu'**un tendeur de moyen de transmission de force est prévu sur la première partie de fixation (36) et/ou sur la deuxième partie de fixation (38) de chaque moyen de transmission de force (35, 35').

11. Dispositif selon la revendication 10, **caractérisé en ce que** les tendeurs de moyens de transmission de force sont en alignement avec le moyen de transmission de force respectif (35, 35').

12. Dispositif selon la revendication 10 ou 11, **caractérisé en ce que** chaque moyen de transmission de force (35, 35') est fixé respectivement par l'intermédiaire d'un moyen de fixation, d'une part à une zone prédéfinie (40) du châssis (12) et, d'autre part, à un élément de réception de charges (14, 16), au moins un moyen de fixation étant conçu en tant que tendeur de moyen de transmission de force, et les deux moyens de fixation de chaque moyen de transmission de force (35, 35') étant agencés de manière décalée verticalement l'un par rapport à l'autre, de sorte qu'ils peuvent se chevaucher.

13. Dispositif selon l'une des revendications précédentes, **caractérisé en ce que** le matériel auquel le dispositif (10) destiné à recevoir des charges est ou peut être fixé est un chariot élévateur à fourche.

14. Dispositif selon l'une des revendications précédentes, **caractérisé en ce que** le moyen de transmission de force (35, 35') est une chaîne.

15. Dispositif selon l'une des revendications précédentes, **caractérisé en ce que** les moyens de renvoi (32, 34) sont des poulies à chaîne.
